# EUROPÄISCHE PATENTSCHRIFT

(11) **EP 2 851 477 B1**
(45) Veröffentlichungstag und Bekanntmachung des Hinweises auf die Patenterteilung: **17.10.2018**
(21) Anmeldenummer: 14179406.5
(22) Anmeldetag: 31.07.2014
(51) Int. Cl.: E03F 3/04

(54) **Entwässerungsrinne**
Drainage gutter
Caniveau d'écoulement des eaux

(30) Priorität: 20.09.2013 DE 202013104322 U
(43) Veröffentlichungstag der Anmeldung: 25.03.2015
(73) Patentinhaber: Richard Brink GmbH & Co. KG, 33758 Schloss Holte-Stukenbrock (DE)
(72) Erfinder: Brink, Stefan, 33758 Schloß Holte-Stukenbrock (DE)
(74) Vertreter: Kleine, Hubertus

(56) Entgegenhaltungen:
- DE-A1- 19 745 480
- DE-U1- 9 421 617
- DE-U1- 20 120 946
- DE-U1- 29 721 997
- DE-U1-202004 021 356

## Beschreibung

Die vorliegende Erfindung betrifft eine Entwässerungsrinne gemäß dem Oberbegriff des Anspruchs 1.

Solche Entwässerungsrinnen werden zur Aufnahme und Ableitung von Oberflächenwasser, beispielsweise Niederschlagswasser, in unterschiedlichen Flurbereichen eingesetzt, insbesondere in oberflächenversiegelten Bereichen wie Zufahrten, Parkplätzen oder dergleichen.

Da die Entwässerungsrinnen oft sehr hohen Druckbelastungen durch überfahrende Fahrzeuge ausgesetzt sind, sind gattungsgemäße Entwässerungsrinnen üblicherweise aus einem Metallblech mit großer Materialstärke von 3mm oder mehr gefertigt und zur Abtragung der Last in ein Betonfundament eingebettet. Bekannt sind außerdem Betonrinnen, Polymerbetonrinnen oder auch Kunststoffrinnen.

Die das Wasser abführenden Rinnenkörper werden, wie beispielsweise in der DE 94 21 617 U1 beschrieben, üblicherweise auf ihrer offenen Längsseite durch einen Gitterrost abgedeckt, der auf horizontal ausgerichteten Seitenkanten der Entwässerungsrinne aufliegt, wobei bei der Einbettung der aus Metallblech oder Kunststoff gefertigten Entwässerungsrinne in das Fundament darauf geachtet werden muss, dass das Fundament bis unmittelbar unter diese Seitenkanten herangeführt ist, um die auf den Rost ausgeübte Kraft beim Überfahren durch ein Fahrzeug auf das Fundament übertragen zu können.

Problematisch ist, dass beim Einbau der Rinnenkörper die Stege, auf denen der Rost aufliegt, oft nur unzureichend unterfüttert sind, so dass diese nach einiger Zeit beispielsweise aufgrund mangelnder Dicke der Unterfütterung durch das Fundament wegbrechen, so dass der Rinnenkörper beim Überfahren der Entwässerungsrinne beschädigt wird.

Um eine solche Beschädigung des Rinnenkörpers der Entwässerungsrinne möglichst zu verhindern, sind die aus dem Stand der Technik bekannten Entwässerungsrinnen, wie oben bereits erwähnt, aus einem Stahlblech mit großer Materialdicke oder als Betonrinnen oder Polymerbetonrinnen gefertigt, was allerdings zu einem sehr hohen Gewicht der Rinnenkörper führt, so dass die Länge der einzelnen Rinnenkörper nur sehr begrenzt, beispielsweise bis zu einem Meter Länge, bemessen sein darf, um den Einbau solcher Entwässerungsrinnen noch bewerkstelligen zu können.

Aus der DE 201 20 946 U1 ist es bekannt, auf einer Unterseite der Rinne unter halbe der Stege, auf denen der Rost aufliegt, rechteckige Rohrprofile unterzulegen.

Außerdem müssen für die aus dem Stand der Technik bekannten Betonrinnen, Polymerbetonrinnen und auch die Kunststoffrinnen für deren Fertigung Vorformen hergestellt werden, so dass aus wirtschaftlichen Gesichtspunkten in der Regel nur Rinnen mit vorbestimmten Abmaßen verfügbar sind.

Aus der DE 197 45 480 A1 ist eine aus einem Rinnenkörper und einem Verlängerungsteil bestehende Entwässerungsrinne bekannt, bei der das auf den Rinnenkörper von oben aufzusetzende Verlängerungsteil beidseits nach außen gerichtete Stege aufweist, die der Auflage von Pflastersteinen dienen, so dass im Falle einer Bodensetzung die Pflastersteine das Verlängerungsteil mit nach unten verschieben.

Aus der DE297 21 997 U1 ist eine Entwässerungsrinne für den Innenbereich bekannt, bei der zur Stabilisierung seitlicher Wände der Rinne ein Hohlraum zwischen einem Rinnenprofil der Entwässerungsrinne und einem Winkelprofil, das an der Außenfläche der Seitenwände des Rinnenprofils befestigt ist, mit einer aushärtenden Kunststoffmasse ausgegossen ist.

Aufgabe der vorliegenden Erfindung ist es, eine Entwässerungsrinne bereitzustellen, die einfach und flexibel nach örtlichen Gegebenheiten einzubauen ist, bei reduziertem Gewicht trotzdem stabil ist und einen dauerhaften Einsatz gewährleistet sowie in einfacher Weise in variablen Abmaßen herstellbar ist.

Diese Aufgabe wird durch eine Entwässerungsrinne mit den Merkmalen des Anspruchs 1 gelöst.

Bei der erfindungsgemäßen Entwässerungsrinne, die mit einem im Querschnitt etwa U- oder kastenförmigen aus einem Metallblech geformten Rinnenkörper zur Einbettung in ein Fundament sowie einem die offene Längsseite des Rinnenkörpers abdeckenden Rost versehen ist, sind an dem Rinnenkörper entlang seiner Längserstreckung seitlich Aufnahmetaschen angeordnet, in die an einer sich in Längsrichtung des Rinnenkörpers erstreckenden Seitenwand anliegend Stützelemente zur Übertragung vertikal auf den Rost wirkender Druckkräfte auf das Fundament eingeschoben sind, wobei ein oberer Steg der Aufnahmetaschen eine Auflage für den Rost bildet, wobei eine sich von dem oberen Steg nach oben gebogene, den Rost seitlich stützende Stützwand parallel zur Seitenwand als Außenwand in Richtung eines Bodens des Rinnenkörpers umgebogen ist, wobei die Außenwand zusammen mit der Seitenwand und dem oberen Steg die den Stützkörper umgreifende Aufnahmetasche bildet.

Mithilfe dieser Stützelemente werden die Seitenwände des Rinnenkörpers derart abgestützt, dass eine Einbettung in das Fundament nicht mehr bis an den, den Rost abstützenden Steg heranreichen muss, womit die Stützelemente nunmehr die Übertragung der Druckkräfte auf das Fundament übernehmen.

Vorteilhafte Ausführungsvarianten der Erfindung sind in den Unteransprüchen angegeben.

Gemäß einer vorteilhaften Ausführungsvariante der Erfindung sind die Stützelemente als Kunststoffklötze ausgebildet. Solche Kunststoffklötze sind von geringem Gewicht, was die Handhabbarkeit der Entwässerungsrinne beim Einbau merklich vereinfacht.

Statt aus Kunststoff können die Stützelemente auch aus Metall, vorzugsweise Leichtmetall oder einem Verbundwerkstoff bestehen, beispielsweise einem glasfaserverstärkten Kunststoff.

Bevorzugt sind die Stützelemente jeweils im Querschnitt im Sinne eines I-Trägers ausgebildet, mit seitlich an den Mittelsteg angeformten Verstärkungsrippen, die parallel und abständig zueinander angeordnet sein können oder in Form eines Fachwerks. Bei geringem Materialeinsatz bieten diese Formen eine hohe Steifigkeit, d. h. Biegefestigkeit, wie sie vor allem beim Überfahren einer Entwässerungsrinne durch diverse Nutzfahrzeuge erwünscht ist.

Nach einer weiteren vorteilhaften, nicht beanspruchten Ausführungsvariante der erfindungsgemäßen Entwässerungsrinne ist in den Seitenwände eine einen unteren Steg bildende Stufe mit einer horizontalen Auflagefläche eingebogen, auf denen die Stützkörper aufliegen. Dadurch können die Stützkörper bei der Montage in noch einfacherer Weise in den Rinnenkörper eingelegt werden.

Nach einer alternativen, nicht beanspruchten Ausführungsvariante ist in den Seitenwänden eine einen oberen Steg bildende Stufe mit einer horizontalen Auflagefläche eingebogen, auf denen der Rost aufliegt, wobei die Stützkörper an einer Außenseite der Seitenwände und einer der Auflagefläche für den Rost abgewandten Unterseite des oberen Steges anliegen. Auch mit dieser Variante ist ein einfacher Einbau der Stützkörper gewährleistet.

Gemäss der Erfindung ist eine sich von dem oberen Steg nach oben gebogene, den Rost seitlich stützende Stützwand parallel zur Seitenfläche als Außenwand in Richtung eines Bodens des Rinnenkörpers umgebogen, wobei die Außenwand zusammen mit der Seitenwand und dem oberen Steg eine den Stützkörper umgreifende Tasche bildet.

Um den Halt der Entwässerungsrinne im eingebauten Zustand weiter zu erhöhen, weist gemäß einer vorteilhaften Weiterbildung dieser Ausführungsvariante die Außenwand mehrere als Biegehaken ausgebildete Ausstanzungen auf, die im eingebauten Zustand aus der Außenwand herausgebogen in ein den Rinnenkörper seitlich umgebendes Fundament eingebettet sind.

Zur einfachen Verbindung mehrerer Rinnenkörper in Längsrichtung sind die in Längsrichtung stirnseitigen Ende der Stützelemente benachbarte Rinnenkörper form- oder kraftschlüssig mit einander verbindbar, insbesondere miteinander verrastbar und ermöglichen so ein einfaches Zusammenfügen mehrerer Rinnenkörper und Stützelemente zur einer Entwässerungsrinne mit einer Längserstreckung von mehreren Metern.

Zur Positionierung der Stützelemente ist es vorgesehen, dass der Rinnenkörper entlang seiner Längserstreckung seitlich angeordnete, die Stützelemente aufnehmende Aufnahmetaschen aufweist. Diese Aufnahmetaschen weisen dabei einen als Auflage für den Rost dienenden, der offenen Längsseite des Rinnenkörpers zugewandten oberen Steg und bevorzugt einen der offenen Längsseite des Rinnenkörpers abgewandten unteren Steg zur Auflage auf dem Fundament auf. Dadurch können die Stützelemente in einfacher Weise in die Aufnahmetaschen eingeschoben werden.

Gemäß einer weiteren bevorzugten Ausführungsvariante sind zur Stabilisierung der Entwässerungsrinne in Querrichtung an zueinander gewandeten Seitenwänden des Rinnenkörpers mindestens ein Quersteg angeordnet und der Quersteg bzw. die mehreren Querstege sind dabei bevorzugt in einen an den Seitenwänden des Rinnenkörpers vorgesehenen Ausnehmungen einhängbar oder verrastbar.

Zur einfachen Verbindung zweier Rinnenkörper in Längsrichtung ist gemäß einer weiteren bevorzugten Ausführungsvariante ein Verbindungskörper zur Verbindung der benachbarten Rinnenkörper form- oder stoffschlüssig gehalten. Die Kontur dieses Verbindungskörpers entspricht dabei im Wesentlichen der u- oder kastenförmigen Gestalt der Rinnenkörper.

Wie sich gezeigt hat, ist durch die Anbringung der Stützelemente an dem aus einem Metallblech geformten Rinnenkörper eine Materialstärke von weniger als 2 mm, besonders bevorzugt im Bereich von 1 mm möglich, ohne das es beim Überfahren der Entwässerungsrinne, selbst mit Schwerlastfahrzeugen, zu einer Beschädigung der Entwässerungsrinne oder des darunterliegenden Fundamentes kommt.

Außerdem lassen sich solche aus Metallblech geformten Rinnenkörper problemlos in unterschiedlichen Maßen herstellen, da zur Herstellung solcher Rinnenkörper keine Vorformen benötigt werden.

Nachfolgend werden bevorzugte Ausführungsvarianten der Erfindung anhand der beiliegenden Zeichnungen näher erläutert. Es zeigen:
Figur 1 eine perspektivische Darstellung einer Ausführungsvariante einer Entwässerungsrinne mit eingeschobenen Stützkörpern und Querstegen,
Figur 2 eine perspektivische Darstellung eines Endstücks der Entwässerungsrinne aus Figur 1 im eingebauten Zustand,
Figur 3 eine Schnittansicht von vorn auf die Entwässerungsrinne im eingebauten Zustand der Figur 2,
Figur 4 eine perspektivische Ansicht eines Rinnenkörpers der Entwässerungsrinne,
Figur 5 eine perspektivische Ansicht einer Ausführungsvariante eines Stützkörpers,
Figur 6 eine perspektivische Ansicht eines Quersteges,
Figur 7 einen Längsschnitt durch eine Entwässerungsrinne mit einem Rinnenkörper und zwei ineinander gesteckten Stützkörpern und einem Verbindungskörper,
Figur 8 eine Schnittansicht von vorn auf eine, nicht beanspruchte Ausführungsvariante eines Rinnenkörpers der Entwässerungsrinne,
Figur 9 eine Schnittansicht von vorn auf eine weitere, nicht beanspruchte Ausführungsvariante eines Rinnenkörpers der Entwässerungsrinne,
Figur 10a eine Schnittansicht von vorn auf eine erfindungsgemässe Ausführungsform eines Rinnenkörpers der Entwässerungsrinne,
Figur 10b eine perspektivische Darstellung des in Figur 10a gezeigten Rinnenkörpers,
Figur 11a eine Schnittansicht von vorn auf eine erfindungsgemässe Ausführungsform eines Rinnenkörpers der Entwässerungsrinne, und
Figur 11b eine perspektivische Darstellung des in Figur 11a gezeigten Rinnenkörpers.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Entwässerungsrinne, des Rinnenkörpers, der Stützkörper, des Querstegs und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In Figur 1 ist eine Entwässerungsrinne dargestellt, die einen u- oder kastenförmigen Rinnenkörper 1 aufweist, an dem seitlich Aufnahmetaschen 11 vorgesehen sind, zur Aufnahme mittels Einschieben von Stützkörpern 2, mithilfe derer ein die offene Seite des u-förmigen Rinnenkörpers 1 abdeckender Rost 5, dargestellt in den Figuren 2 und 3, nach unten hin zu einem Fundament 6 abgestützt wird.

Der Rinnenkörper kann dabei als vollflächiger Rinnenkörper oder auch zur Nutzung als Drainagerinne perforiert ausgebildet sein.

Die Figuren 2 und 3 zeigen einen Abschnitt der Entwässerungsrinne im eingebauten Zustand. Wie in diesen beiden Figuren gut zu erkennen ist, ist ein Boden 9 des Rinnenkörpers 1 dabei auf ein Fundament 6 aufgesetzt, wobei das Fundamentmaterial, insbesondere Beton, anschließend beidseitig bis zum unteren Rand der Stützkörper 2 bzw. der Aufnahmetaschen 11 angefüllt wird. Das Fundament 6 umschließt dabei nur einen unteren Bereich des Rinnenkörpers 1, und schließt von den Seitenflächen 10 des Rinnenkörpers 1 nach außen mit einem waagerechten Steg ab. Die Breite dieser Stege entspricht dabei zumindest der Breite der Stützkörper 2 bzw. der die Stützkörper 2 aufnehmenden Taschen 11, die seitlich am Rinnenkörper 1 angeordnet sind und damit eine stabile Auflage für die Stützkörper 2 bilden.

Der obere Steg 13 der Aufnahmetaschen 11 bildet dabei die Auflage für den Rost 5, so dass eine durch ein die Entwässerungsrinne überfahrendes Kraftfahrzeug auf den Rost ausgeübte Kraft über den oberen Steg 13, den Stützkörper 2 und den unteren Steg 19 auf das Fundament 6 übertragen wird und so der Entwässerungsrinne die notwendige Stabilität gibt. Dementsprechend ist es möglich, den Rinnenkörper 1 aus einem relativ dünnen Metallblech zu formen, beispielsweise mit einer Materialstärke von weniger als 2 mm, insbesondere von 1 mm.

Die Stützkörper 2 sind dabei bevorzugt als Kunststoffklötze, ausgebildet. Denkbar ist aber auch, die Stützkörper 2 aus einem anderen festen, aber vergleichbar leichten Material zu fertigen, um die Handhabbarkeit des Rinnenkörpers 1 bzw. der Entwässerungsrinne möglichst einfach zu gestalten. Insbesondere sind die Stützkörper 2 als Spritzgussteile

Eine bevorzugte Ausführungsvariante eines solchen Stützkörpers 2 ist in der Figur 5 in einer perspektivischen Darstellung gezeigt. Der Stützkörper 2 besteht dabei aus einem vorzugsweise quaderförmigen Grundkörper 14. Die in Längsrichtung des Stützkörpers 2 von einander beabstandeten Enden sind dabei bevorzugt so ausgebildet, dass zwei benachbarte Stützkörper 2 in einfacher Weise miteinander verbindbar sind. So ist in der hier gezeigten Ausführungsvariante des Stützkörpers 2 ein Ende konisch verjüngt ausgebildet und entsprechend das andere Ende mit einer entsprechenden konischen Aussparung 16 versehen.

Besonders bevorzugt sind an dem konisch verjüngten Endstück 15 noch eines oder mehrere Rastelemente 20, beispielsweise in Gestalt einer Dichtlippe vorgesehen, die in entsprechende Ausnehmungen 21 der Aufnahme 16 einrasten.

Denkbar sind auch gekrümmte, insbesondere hakenförmige Enden, die in entsprechende Ausnehmungen am anderen Ende des Stützkörpers 2 eingreifen, um in montagetechnisch einfacher Weise zwei solcher Stützkörper 2 miteinander zu verbinden.

Um bei Bedarf die Querstabilität des in Figur 4 in einer perspektivischen Darstellung gezeigten Rinnenkörpers 1 zu erhöhen, sind bevorzugt Querstützen 3, die bevorzugt ebenfalls als Stahlblech-Teile ausgebildet sind, vorgesehen. Diese Querstützen 3 sind dabei zur Befestigung an dem Rinnenkörper 1 vorzugsweise mit Laschen 18 an ihren Enden ausgebildet, die in entsprechende schlitzförmige Ausnehmungen 12 im Rinnenkörper und gegebenenfalls weiteren schlitzförmigen Ausnehmungen 17 in den Stützelementen 2 eingreifen.

Die Stützkörper 2 können dabei in ihrer Längserstreckung jeweils der Längserstreckung eines Rinnenkörpers 1 entsprechen, denkbar ist aber auch, die Stützkörper kürzer zu bemessen, wie es beispielsweise in Figur 7 gezeigt ist, in der zwei solcher Stützkörper 2 hintereinander angeordnet der Länge eines Rinnenkörpers 1 entsprechen.

Um mehrerer solcher Rinnenkörper 1 wasserdicht miteinander zu verbinden, sind bevorzugt Verbindungskörper 4 vorgesehen, die im Querschnitt der Formgestalt der Rinnenkörper mit außen angebrachten Aufnahmetaschen 11 angepasst sind und zwei solcher Rinnenkörper 1 vorzugsweise form- oder auch stoffschlüssig miteinander verbinden.

Im eingebauten Zustand liegt der Boden 9 des Rinnenkörpers in einer beim Gießen gebildeten Ausnehmung des Fundaments 6 ein. Die Aufnahmetaschen 11 liegen nach außen beispielsweise an den Seitenflächen eines Pflasters 8 an, das nach unten auf einem Pflasterbett 7 aufliegt, welches auch den oberen Bereich des Fundaments umgibt.

In den Figuren 8 bis 11 sind weitere Ausführungsformen eines Rinnenkörpers 1 gezeigt, wovon die Ausführungsvarianten der Figuren 8 und 9 nicht beansprucht sind.

So weisen die Seitenwände 10 des in Figur 8 gezeigten Rinnenkörpers 1 eine den unteren Steg 19 bildende Stufe mit einer horizontalen Auflagefläche auf, auf denen die Stützkörper 2 aufliegen. Der untere Steg ist dabei in die aus Metallblech bestehenden Seitenwände 10 des Rinnenkörpers bevorzugt eingebogen.

Bei dem in Figur 9 dargestellten Rinnenkörper weisen die Seitenwände 10 jeweils eine den oberen Steg 13 bildende Stufe mit horizontaler Auflagefläche auf, auf denen der Rost 5 aufliegt. Die Stützkörper 2 liegen hier an einer Außenseite der Seitenwände 10 und einer der Auflagefläche für den Rost 5 abgewandten Unterseite des oberen Steges 13 an.

In der Ausführungsform gemäß Figur 10a und 10b ist eine sich von dem oberen Steg 13 nach oben gebogene, den Rost 5 seitlich stützende Stützwand 24 parallel zur Seitenfläche 10 als Außenwand 22 in Richtung eines Bodens 9 des Rinnenkörpers 1 umgebogen. Hier bildet die Außenwand 22 zusammen mit der Seitenwand 10 und dem oberen Steg 13 eine den Stützkörper 2 umgreifende, nach unten offene Tasche.

Schließlich zeigen die Figuren 11a und 11b eine im Wesentlichen der in den Figuren 10a und 10b entsprechenden Rinnenkörper 1, wobei die Außenwand 22 bei dieser Ausführungsform zusätzlich mehrere als Biegehaken 23 ausgebildete Ausstanzungen aufweist, die im eingebauten Zustand aus der Außenwand herausgebogen in das den Rinnenkörper 1 seitlich teilweise umgebendes Fundament 6 vorstehen und damit den Halt der Entwässerungsrinne im Fundament 6 weiter verbessern.

### Bezugszeichenliste:

- 1: Rinnenkörper
- 2: Stützkörper
- 3: Querstützen
- 4: Verbindungskörper
- 5: Rost
- 6: Fundament
- 7: Pflasterbett
- 8: Pflaster
- 9: Boden
- 10: Seitenflächen
- 11: Aufnahmetaschen
- 12: Ausnehmungen
- 13: oberer Steg
- 14: Grundkörper
- 15: Endstück
- 16: Aussparung
- 17: Ausnehmungen
- 18: Laschen
- 19: unterer Steg
- 20: Rastelemente
- 21: Ausnehmungen
- 22: Außenwand
- 23: Biegehaken
- 24: Stützwand

## Patentansprüche

1. Entwässerungsrinne, mit einem im Querschnitt etwa U- oder kastenförmigen Rinnenkörper (1) aus Metallblech zur Einbettung in ein Fundament (6), sowie einem die offene Längsseite des Rinnenkörpers (1) abdeckenden Rost (5), wobei an dem Rinnenkörper (1) entlang seiner Längserstreckung seitlich Aufnahmetaschen (11) angeordnet sind, in die an einer sich in Längsrichtung des Rinnenkörpers (1) erstreckenden Seitenwand (10) anliegend Stützkörper (2) zur Übertragung vertikal auf den Rost (5) wirkender Druckkräfte (F) auf das Fundament (6) aufgenommen sind, wobei ein oberer Steg (13) der Aufnahmetaschen (11) eine Auflage für den Rost (5) bildet, wobei eine sich von dem oberen Steg (13) nach oben gebogene, den Rost (5) seitlich stützende Stützwand parallel zur Seitenwand (10) als Außenwand in Richtung eines Bodens (9) des Rinnenkörpers (1) umgebogen ist, wobei die Außenwand zusammen mit der Seitenwand (10) und dem oberen Steg (13) die den Stützkörper (2) umgreifende Aufnahmetasche (11) bildet, **dadurch gekennzeichnet, dass** die Stützkörper (2) in die Aufnahmetaschen (11) eingeschoben sind.

2. Entwässerungsrinne nach Anspruch 1, **dadurch gekennzeichnet, dass** die Stützkörper (2) aus Kunststoff, Metall oder einem Verbundwerkstoff bestehen.

3. Entwässerungsrinne nach Anspruch 1 oder 2, **dadurch gekennzeichnet, dass** die in Längserstreckung stirnseitigen Enden der Stützkörper (2) benachbarter Rinnenkörper (1) form- oder kraftschlüssig miteinander verbindbar sind.

4. Entwässerungsrinne nach Anspruch 3, **dadurch gekennzeichnet, dass** die in Längserstreckung stirnseitigen Enden der Stützkörper (2) benachbarter Rinnenkörper (1) miteinander verrastbar sind.

5. Entwässerungsrinne nach einem der vorstehenden Ansprüche, **dadurch gekennzeichnet, dass** die Aufnahmetaschen (11) einen der offenen Längsseite des Rinnenkörpers (1) abgewandten unteren Steg (19) zur Auflage auf dem Fundament (6) aufweisen.

6. Entwässerungsrinne nach einem der vorhergehenden Ansprüche, **dadurch gekennzeichnet dass** in den Seitenwände (10) eine einen unteren Steg (19) bildende Stufe mit einer horizontalen Auflagefläche eingebogen ist, auf denen die Stützkörper (2) aufliegen.

7. Entwässerungsrinne nach einem der vorhergehenden Ansprüche, **dadurch gekennzeichnet, dass** an zueinander gewandten Seitenwänden (10) des Rinnenkörpers (1) mindestens ein Quersteg (3) angeordnet ist.

8. Entwässerungsrinne nach Anspruch 7, **dadurch gekennzeichnet, dass** der Quersteg (3) in an den Seitenwänden (10) des Rinnenkörpers (1) vorgesehenen Ausnehmungen (12) einhängbar oder verrastbar ist.

9. Entwässerungsrinne nach Anspruch 8, **dadurch gekennzeichnet, dass** an den Enden des Querstegs (3) Laschen (18) angeformt sind zum Einhängen oder Verrasten in den an den Seitenwänden (10) des Rinnenkörpers (1) vorgesehenen Ausnehmungen (12).

10. Entwässerungsrinne nach Anspruch 9, **dadurch gekennzeichnet, dass** an den Stützkörpern (2) Ausnehmungen (17) vorgesehen sind, in die die Laschen (18) des Querstegs (3) eingreifen.

11. Entwässerungsrinne nach einem der vorhergehenden Ansprüche, **dadurch gekennzeichnet, dass** an einem in Längserstreckung stirnseitigen Ende des Rinnenkörpers (1) ein Verbindungskörper (4) zur Verbindung zweier benachbarter Rinnenkörper (1) form- oder stoffschlüssig gehalten ist.

12. Entwässerungsrinne nach Anspruch 1, **dadurch gekennzeichnet, dass** das Metallblech eine Materialstärke von weniger als 2 mm ausweist, vorzugsweise etwa 1 mm.

13. Entwässerungsrinne nach einem der vorhergehenden Ansprüche, **dadurch gekennzeichnet, dass** der Rinnenkörper (1) perforiert als Drainagerinnenkörper ausgebildet ist.

14. Entwässerungsrinne nach einem der vorhergehenden Ansprüche, **dadurch gekennzeichnet, dass** die Stützkörper (2) als Spritzgussteile ausgebildet sind, insbesondere in Form eines I-Trägers, mit vorzugsweise seitlich an einem Mittelsteg angeschlossenen Rippen, die parallel und abständig zueinander angeordnet sind oder als Fachwerk vorliegen.

## Claims

1. Drainage gutter, having a gutter body (1) of sheet metal, approximately U-shaped or box-shaped in cross-section, for embedding in a foundation (6), and a grate (5) covering the open longitudinal side of the channel body (1), wherein lateral receiving pockets (11) are arranged on the gutter body (1) along its longitudinal extension, into which supporting bodies (2) for transmitting vertically compressive forces (F) acting on the grate (5) are received on the foundation (6) in abutment against a side wall (10) extending in the longitudinal direction of the gutter body (1), wherein an upper web (13) of the receiving pockets (11) forms a support for the grate (5), wherein a supporting wall bent upwards from the upper web (13) and laterally supporting the grate (5) is bent parallel to the side wall (10) as an outer wall in the direction of a bottom (9) of the gutter body (1), wherein the outer wall together with the side wall (10) and the upper web (13) forms the receiving pocket (11) surrounding the supporting body (2), **characterized in that** the supporting bodies (2) are pushed into the receiving pockets (11).

2. Drainage gutter according to claim 1, **characterized in that** the supporting bodies (2) consist of plastic, metal or a composite material.

3. Drainage gutter according to claim 1 or 2, **characterized in that** the ends of the supporting bodies (2) of adjoining gutter bodies (1) facing to the front in the longitudinal extension can be connected to one another in a form-fitting or force-fitting manner.

4. Drainage gutter according to claim 3, **characterized in that** the ends of the supporting bodies (2) of adjoining gutter bodies (1) facing to the front in the longitudinal extension can be latched together.

5. Drainage gutter according to one of the preceding claims, **characterized in that** the receiving pockets (11) have a lower web (19) facing away from the open longitudinal side of the gutter body (1) for support on the foundation (6).

6. Drainage gutter according to one of the preceding claims, **characterized in that** a step forming a lower web (19) is bent into the side walls (10) with a horizontal bearing surface on which the supporting bodies (2) rest.

7. Drainage gutter according to one of the preceding claims, **characterized in that** at least one transverse web (3) is arranged on side walls (10) of the gutter body (1) facing one another.

8. Drainage gutter according to claim 7, **characterized in that** the transverse web (3) can be hooked in or snapped into recesses (12) provided on the side walls (10) of the gutter body (1).

9. Drainage gutter according to claim 8, **characterized in that** tabs (18) are integrally formed at the ends of the transverse web (3) for hooking or snapping into the recesses (12) provided on the side walls (10) of the gutter body (1).

10. Drainage gutter according to claim 9, **characterized in that** recesses (17) are provided on the supporting bodies (2), into which the tabs (18) of the transverse web (3) engage.

11. Drainage gutter according to one of the preceding claims, **characterized in that** a connecting body (4) for connecting two adjacent gutter bodies (1) is held in a form-fitting or materially bonded manner at an end of the gutter body (1) facing to the front in the longitudinal extension.

12. Drainage gutter according to claim 1, **characterized in that** the metal sheet has a material thickness of less than 2 mm, preferably about 1 mm.

13. Drainage gutter according to one of the preceding claims, **characterized in that** the gutter body (1) is designed perforated as a drainage gutter body.

14. Drainage gutter according to one of the preceding claims, **characterized in that** the supporting bodies (2) are constructed as injection-molded parts, in particular in the form of an I-beam, having ribs preferably connected laterally to a central web, which are arranged parallel and spaced from one another or are present as a framework.

## Revendications

1. Caniveau d'écoulement des eaux, comportant un corps de caniveau (1) en tôle métallique sensiblement en forme de U ou de caisson en section transversale, destiné à être encastré dans une fondation (6), et une grille (5) recouvrant le côté longitudinal ouvert du corps de caniveau (1), dans lequel des poches de réception (11) sont disposées latéralement sur le corps de caniveau (1) le long de son extension longitudinale, dans lesquelles sont reçus des corps de support (2) qui sont disposés en contact avec une paroi latérale (10) s'étendant dans la direction longitudinale du corps de caniveau (1) et qui transmettent les forces de compression (F) agissant verticalement sur la grille (5) à la fondation (6), dans lequel une âme supérieure (13) des poches de réception (11) forme un support pour la grille (5), dans lequel une paroi de support pliée vers le haut à partir de l'âme supérieure (13) et soutenant latéralement la grille (5) est repliée parallèlement à la paroi latérale (10) en tant que paroi extérieure dans la direction d'un fond (9) du corps de caniveau (1), dans lequel la paroi extérieure forme avec la paroi latérale (10) et l'âme supérieure (13) la poche de réception (11) entourant le corps de support (2), **caractérisé en ce que** les corps de support (2) sont insérés dans les poches de réception (11).

2. Caniveau d'écoulement des eaux selon la revendication 1, **caractérisé en ce que** les corps de support (2) sont en matière plastique, en métal ou en matériau composite.

3. Caniveau d'écoulement des eaux selon la revendication 1 ou 2, **caractérisé en ce que** les extrémités frontales dans la direction longitudinale des corps de support (2) de corps de caniveau (1) adjacents peuvent être reliées l'une à l'autre par complémentarité de forme ou à force.

4. Caniveau d'écoulement des eaux selon la revendication 3, **caractérisé en ce que** les extrémités frontales dans la direction longitudinale des corps de support (2) de corps de caniveau (1) adjacents peuvent être encliquetées ensemble.

5. Caniveau d'écoulement des eaux selon l'une des revendications précédentes, **caractérisé en ce que** les poches de réception (11) présentent une âme inférieure (19) opposée au côté longitudinal ouvert du corps de caniveau (1), destinée à reposer sur la fondation (6).

6. Caniveau d'écoulement des eaux selon l'une des revendications précédentes, **caractérisé en ce qu'**un gradin formant une âme inférieure (19) avec une surface d'appui horizontale sur lesquelles reposent les corps de support (2) est créé par pliage dans les parois latérales (10).

7. Caniveau d'écoulement des eaux selon l'une des revendications précédentes, **caractérisé en ce qu'**au moins une entretoise (3) est disposée sur les parois latérales (10) du corps de caniveau (1) se faisant face.

8. Caniveau d'écoulement des eaux selon la revendication 7, **caractérisé en ce que** l'entretoise (3) peut être accrochée ou encliquetée dans des évidements (12) prévus sur les parois latérales (10) du corps de caniveau (1).

9. Caniveau d'écoulement des eaux selon la revendication 8, **caractérisé en ce que** des languettes (18) sont formées aux extrémités de l'entretoise (3) pour l'accrochage ou l'encliquetage dans les évidements (12) prévus sur les parois latérales (10) du corps de caniveau (1).

10. Caniveau d'écoulement des eaux selon la revendication 9, **caractérisé en ce que** des évidements (17) sont prévus sur les corps de support (2), dans lesquels s'engagent les languettes (18) de l'entretoise (3).

11. Caniveau d'écoulement des eaux selon l'une des revendications précédentes, **caractérisé en ce qu'**un corps de liaison (4) pour relier deux corps de caniveau (1) adjacents est maintenu par complémentarité de forme ou par liaison de matière à une extrémité frontale dans la direction longitudinale du corps de caniveau (1).

12. Caniveau d'écoulement des eaux selon la revendication 1, **caractérisé en ce que** la tôle métallique a une épaisseur de matériau inférieure à 2 mm, de préférence d'environ 1 mm.

13. Caniveau d'écoulement des eaux selon l'une des revendications précédentes, **caractérisé en ce que** le corps de caniveau (1) est conçu perforé sous la forme d'un corps de caniveau de drainage.

14. Caniveau d'écoulement des eaux selon l'une des revendications précédentes, **caractérisé en ce que** les corps de support (2) sont réalisés sous la forme de pièces moulées par injection, en particulier sous la forme d'une poutre en I, avec de préférence des nervures raccordées latéralement à une âme centrale, qui sont disposées parallèlement et espacées les unes des autres ou sont présentes sous la forme d'un treillis.
